# EUROPÄISCHE PATENTSCHRIFT

(11) **EP 2 734 782 B1**
(45) Veröffentlichungstag und Bekanntmachung des Hinweises auf die Patenterteilung: **27.05.2015**
(21) Anmeldenummer: 12737278.7
(22) Anmeldetag: 18.07.2012
(51) Int. Cl.: F21V 13/04, F21V 5/00, F21S 4/00, F21Y 101/02

(54) **ANORDNUNG ZUR LICHTABGABE**
ARRANGEMENT FOR EMITTING LIGHT
DISPOSITIF D'ÉMISSION DE LUMIÈRE

(30) Priorität: 19.07.2011 DE 102011079404
(43) Veröffentlichungstag der Anmeldung: 28.05.2014
(73) Patentinhaber: Zumtobel Lighting GmbH, 6850 Dornbirn (AT)
(72) Erfinder: EBNER, Stephan, A-6850 Dornbirn (AT); GASSNER, Patrik, A-6722 St. Gerold (AT)
(74) Vertreter: Thun, Clemens
(86) Internationale Anmeldenummer: PCT/EP2012/064044
(87) Internationale Veröffentlichungsnummer: WO 2013/011045

(56) Entgegenhaltungen:
- EP-A1- 1 998 105
- WO-A1-2007/088665
- US-A1- 2006 050 528
- US-A1- 2009 225 543
- US-A1- 2010 295 071
- US-A1- 2011 096 533

## Beschreibung

Die vorliegende Erfindung betrifft eine Anordnung zur Lichtabgabe mit mehreren LED-Lichtquellen und mehreren in Lichtabstrahlrichtung nach den LED-Lichtquellen angeordneten Linsen.

Bei länglichen Leuchten bzw. Anordnungen zur Lichtabgabe, die bspw. im gewerblichen Bereich Anwendung finden, wurden bisher häufig Leuchtstofflampen als Lichtquelle eingesetzt. Die fortschreitende Entwicklung von LEDs führt nun immer mehr dazu, dass bspw. Leuchtstofflampen durch entsprechende LEDs ersetzt werden. Dies ergibt sich zum einen daraus, dass LED-Lichtquellen erhebliche Vorteile bezüglich der Lebensdauer und Energieeffizienz im Vergleich zu herkömmlichen Leuchtmitteln aufweisen. Zum anderen sind die mit Hilfe von LEDs erzielbaren Lichtstärken mittlerweile ausreichend hoch, so dass LED-Lichtquellen ohne weiteres klassische Lichtquellen wie bspw. Leuchtstofflampen ersetzen können.

Um nun eine gewünschte Abstrahlcharakteristik derartigen Anordnungen zu erreichen, sind in der US 2010/0295071 A1 und in der US 2009/0225543 A1 beispielsweise Anordnungen gezeigt, die mehrere LEDs aufweist, wobei den LEDs jeweils optische Vorrichtungen zugeordnet sind, die das von den LEDs abgegebene Licht entsprechend beeinflussen. US 2011/0095633 offenbart eine Anordnung gemäß dem Oberbegriff des Anspruchs 1.

Ebenso kann vorgesehen sein, dass den LED-Lichtquellen Linsen zugeordnet sind, die in Abstrahlrichtung nach den LED-Lichtquellen angeordnet werden. Mehrere derartiger Linsen sind hierbei zu einem länglichen optischen Element zusammengefügt, wobei vorzugsweise jeder LED-Lichtquelle jeweils genau eine Linse des optischen Elements zugeordnet ist. In Fig. 1 sind nun drei unterschiedlich ausgestaltete optische Elemente 2 gezeigt. Derartige optische Elemente 2 werden hierbei zumeist im Spritzgussverfahren hergestellt.

Aus den Fig. 2 und 4 gehen zwei mögliche Lichtstärkeverteilungskurven der in Fig. 1 gezeigten Linsen 6 hervor, wobei die dort dargestellten Kurven den Werten in der C0/C180-Ebene, also in Querrichtung zu den in Fig. 1 gezeigten optischen Elementen 2, entsprechen. Die in Fig. 2 gezeigte Lichtstärkeverteilungskurve weist zwei voneinander getrennte Flügel auf, die jeweils einen Spitzenbereich bei 30° und daran beidseits anschließende Flankenbereiche, in denen die Lichtstärke auf einen deutlich geringeren Wert als in dem Spitzenbereich abfällt, aufweisen, wobei eine der Flanken zu dem Winkelbereich um 0° hin abfällt. Eine derartige Lichtstärkeverteilung ist bspw. dann von Vorteil, wenn eine entsprechende Anordnung zur Lichtabgabe entlang eines Gangs angeordnet wird, der jeweils rechts und links Regale aufweist, die entsprechend durch die Anordnung zur Lichtabgabe beleuchtet werden sollen.

In Fig. 3 ist nun eine derartige Anordnung zur Lichtabgabe 1 gezeigt, die ein Gehäuse 3 mit einer Lichtaustrittsöffnung aufweist, wobei in dem Gehäuse 3 die LED-Lichtquellen 4 angeordnet sind und die zu dem optischen Element 2 zusammengefügten Linsen 6 das Gehäuse 3 in Lichtabstrahlrichtung verschließen.

In Fig. 4 ist nun im Vergleich zu Fig. 2 eine etwas andere Lichtstärkeverteilungskurve der Linsen 6 gezeigt. Durch diese wird eine sehr breite Ausleuchtung des Bereichs unterhalb der Anordnung zur Lichtabgabe 1 erreicht.

Insgesamt besteht hierbei nun das Problem, das eine einfache Veränderung der Lichtstärkeverteilung bzw. Lichtabstrahlcharakteristik der Linsen nicht so ohne Weiteres möglich ist, da es für eine entsprechende Änderung bisher notwendig ist, das gesamte optische Element auszutauschen, wodurch entsprechende hohe Kosten verursacht werden. Zusätzlich entstehen auch erhebliche Kosten durch die Herstellung weiterer optischer Elemente im Spritzgussverfahren, da für jede alternative Ausführungsform eigene Werkzeuge bzw. Gussformen hergestellt werden müssen, die zu hohen Kosten führen.

Der vorliegenden Erfindung liegt dementsprechend die Aufgabe zugrunde, die oben skizzierte Anordnung zur Lichtabgabe derart weiterzuentwickeln, dass die Lichtstärkeverteilung bzw. Lichtabstrahlcharakteristik der Anordnung zur Lichtabgabe verändert werden kann, ohne die Linsen bzw. das optische Element auszutauschen.

Die Aufgabe wird durch eine längliche Anordnung zur Lichtabgabe gemäß Anspruch 1 gelöst. Vorteilhafte Weiterbildungen der Erfindung sind Gegenstand der abhängigen Ansprüche.

Erfindungsgemäß wird eine längliche Anordnung zur Lichtabgabe vorgeschlagen, die mehrere LED-Lichtquellen und mehrere in Lichtabstrahlrichtung nach den LED-Lichtquellen angeordnete Linsen aufweist, wobei die Linsen zu einem länglichen optischen Element zusammengefügt sind und in Lichtabstrahlrichtung nach den Linsen ein Reflektor zur Beeinflussung des von den Linsen abgegebenen Lichts angeordnet ist und die Lichtstärkeverteilungskurve des von jeder Linse abgegebenen Lichts in der C0/C180-Ebene ein oder mehrere voneinander getrennte Flügel aufweist, die jeweils im wesentlichen in einem Winkelbereich von 0° bis 90°, bezogen auf eine Achse parallel zur Lichtabstrahlrichtung durch den Lichtschwerpunkt der jeweiligen Linse, liegen und jeweils einen Spitzenbereich und daran beidseits anschließende Flankenbereiche, in denen die Lichtstärke auf einen deutlich geringeren Wert als in dem Spitzenbereich abfällt, aufweisen, wobei der Spitzenbereich bei Winkeln grösser 0° liegt und eine der Flanken zu dem Winkelbereich um 0° hin abfällt.

Durch den Reflektor ist es nunmehr möglich, die Lichtstärkeverteilung bzw. Lichtabstrahlcharakteristik der Linsen entsprechend zu verändern, wodurch ein und dieselbe Form der Linsen für die unterschiedlichsten Beleuchtungsaufgaben eingesetzt werden kann. Der Reflektor wird hierbei in Querrichtung verwendet.

Zusätzlich kann auch vorgesehen sein, dass jeder LED-Lichtquelle jeweils genau eine Linse des optischen Elements zugeordnet ist. Desweiteren kann ebenfalls vorgesehen sein, dass die Anordnung zur Lichtabgabe ein Gehäuse mit einer Lichtaustrittsöffnung aufweist, wobei in dem Gehäuse die mehreren LED-Lichtquelle angeordnet sind und die mehreren Linsen das Gehäuse in Lichtabstrahlrichtung verschließen.

Zusätzlich kann die Lichtstärkeverteilungskurve zwei Flügel aufweist, die, bezogen auf eine Achse parallel zur Lichtabstrahlrichtung durch den Lichtschwerpunkt der jeweiligen Linse, im Wesentlichen symmetrisch liegen.

Desweiteren kann vorgesehen sein, dass der Reflektor derart ausgebildet und seitlich vor den Linsen angeordnet ist, dass im Wesentlichen das gesamte von den Linsen abgegebene Licht zu der dem Reflektor gegenüberliegenden Seite der Linsen gelenkt wird. Hierbei kann zusätzlich vorgesehen sein, dass die den Linsen abgewandte Seite des Reflektors als Werbe-/Infoträger ausgebildet ist. Durch diese Ausgestaltung und Anordnung des Reflektors ergibt sich nun eine Lichtstärkeverteilung bzw. Lichtabstrahlcharakteristik, die bspw. bei der Anbringung der Anordnung zur Lichtabgabe entlang eines Gangs dazu führt, dass nur noch eine Seite des Gangs entsprechend beleuchtet wird. Dies könnte bspw. von Interesse sein, falls nur an einer Seite des Gangs ein Regal angeordnet ist, das entsprechend beleuchtet werden soll.

Alternativ kann vorgesehen sein, dass es sich bei dem Reflektor um eine Blende handelt, die derart ausgebildet und vor den Linse angeordnet ist, dass der Abstrahlwinkel des von der Linse abgegebenen Lichts in der C0/C180-Ebene verkleinert bzw. verengt wird, wobei die Linse bereits derart ausgebildet sein kann, dass durch sie eine Entblendung in der C90/C270-Ebene erfolgt. Hierdurch wird bei einer relativ breit strahlenden Linse eine Entblendung erreicht, wodurch eine entsprechende Anordnung zur Lichtabgabe bspw. auch an Computerarbeitsplätzen oder im Kassenbereich eines Ladens eingesetzt werden kann.

Desweiteren kann vorgesehen sein, dass nur einem Teil der Linsen der Reflektor zugeordnet ist.

Nachfolgend soll die Erfindung anhand von Ausführungsbeispielen und den beiliegenden Zeichnungen näher erläutert werden. Es zeigen:
- Fig. 1: Darstellung mehrerer zu optischen Elementen zusammengefügten Linsen;
- Fig. 2: mögliche Lichtstärkeverteilungskurve der in Fig. 1 gezeigten Linsen in Querrichtung;
- Fig. 3: Anordnung zur Lichtabgabe mit einem mehrere Linsen aufweisenden optischen Element;
- Fig. 4: mögliche Lichtstärkeverteilungskurve der in Fig. 1 gezeigten Linsen in Querrichtung;
- Fig. 5: erfindungsgemäße Anordnung zur Lichtabgabe gemäß einer ersten Ausführungsform;
- Fig. 6: Lichtstärkeverteilungskurve der in Fig. 5 gezeigten Anordnung zur Lichtabgabe in Querrichtung;
- Fig. 7: erfindungsgemäße Anordnung zur Lichtabgabe gemäß einer zweiten Ausführungsform;
- Fig. 8: Lichtstärkeverteilung der in Fig. 7 gezeigten Anordnung zur Lichtabgabe in Querrichtung.

In Fig. 3 ist, wie bereits erläutert, eine aus dem Stand der Technik bekannte Anordnung zur Lichtabgabe 1 gezeigt. Die Anordnung zur Lichtabgabe 1 weist ein Gehäuse 3 mit einer Lichtaustrittsöffnung auf, wobei in dem Gehäuse LED-Lichtquellen 4 angeordnet sind und die Lichtaustrittsöffnung durch ein optisches Element 2 verschlossen wird. Das optische Element 2 besteht hierbei aus mehreren Linsen 6, die in Lichtabstrahlrichtung nach den LED-Lichtquellen 4 angeordnet sind. Derartige optische Elemente 2, die sich aus mehreren Linsen 6 zusammensetzen, sind beispielhaft in Fig. 1 gezeigt.

In den Fig. 2 und 4 sind zwei unterschiedliche Lichtabstrahlcharakteristiken bzw. Lichtstärkeverteilungskurven derartiger Linsen 6 in der C0/C180-Ebene und somit in Querrichtung zum optischen Element 2 gezeigt. Die in Fig. 2 gezeigte Lichtstärkeverteilungskurve eignet sich insbesondere bspw. für Verkaufsläden, bei denen entlang von Gängen links und rechts jeweils Regale angeordnet sind, die durch entsprechende Anordnungen zur Lichtabgabe 1 besonders beleuchtet werden sollen. Die in Fig. 4 gezeigte Lichtstärkeverteilungskurve hingegen wird insbesondere dann bevorzugt, wenn ein relativ großer Bereich unterhalb einer derartigen Anordnung zur Lichtabgabe 1 beleuchtet werden soll, da in diesem Fall die Linsen 6 eine relativ breit strahlende Charakteristik aufweisen.

Bei der vorliegenden Erfindung kommen nun insbesondere Linsen zum Einsatz, die die in Fig. 2 gezeigte Lichtstärkeverteilungskurve aufweisen.

An der Oberseite des Gehäuses ist desweiteren bei der Anordnung zur Lichtabgabe 1 noch eine Vorrichtung 5 vorgesehen, die eine mechanische Befestigung der Anordnung zur Lichtabgabe 1 an einer Tragschiene ermöglicht und ferner innerhalb der Tragschiene verlaufende Leitungen kontaktiert.

Erfindungsgemäß ist nun vorgesehen, dass in Lichtabstrahlrichtung nach den Linsen 6 ein Reflektor 7, 8 zur Beeinflussung der Lichtabgabe der Linsen 6 angeordnet ist. In den Fig. 5 und 7 sind hierzu zwei erfindungsgemäße Ausführungsbeispiele dargestellt.

In Fig. 5 ist hierbei nun eine entsprechende Ausgestaltungsvariante gezeigt, bei der ein im Wesentlichen flach bzw. eben ausgestalteter Reflektor 7 in Längsrichtung der Anordnung zur Lichtabgabe 1 bzw. des optischen Elements 2 an einer Seite der Linsen 6 angeordnet wird, wodurch die durch die Linsen 6 in diese Richtung abgegebenen Lichtstrahlen in Richtung der gegenüberliegenden Seite reflektiert bzw. gelenkt werden. Der Reflektor 7 wird erfindungsgemäß bei Linsen 6 eingesetzt, die eine Lichtstärkeverteilungskurve entsprechend Fig. 2 aufweisen, wodurch sich dann bei entsprechender Ausgestaltung und Anordnung des Reflektors 7 die in Fig. 6 gezeigte Lichtstärkeverteilungskurve ergibt. Aus Fig. 6 ist nunmehr deutlich zu erkennen, dass die Lichtabgabe lediglich nur noch zu einer Seite hin erfolgt, bzw. die Lichtstärkeverteilungskurve nur noch einen Flügel, im Gegensatz zur Lichtstärkeverteilungskurve in Fig. 2 mit zwei Flügeln, aufweist.

Eine derartige Ausgestaltung ist bspw. dann wünschenswert, wenn entlang eines Gangs nur an einer Seite Regale angeordnet sind und dementsprechend auch nur diese Seite beleuchtet werden soll. Hierbei ist es nun aber nicht mehr notwendig, dass bei einer Anordnung zur Lichtabgabe 1 das gesamte optische Element 2 ausgetauscht werden muss. Vielmehr ist es ohne Weiteres möglich, dass eine Anordnung zur Lichtabgabe 1 mit einem entsprechenden optischen Element 2 installiert wird, und dann entsprechend den örtlichen Bedingungen nachträglich ein Reflektor 7 der Anordnung zur Lichtabgabe 1 zugeordnet wird.

Entsprechend der gewünschten Lichtabstrahlcharakteristik bzw. der Lichtstärkeverteilung kann der Reflektor beliebige Formen, bspw. gekrümmt, aufweisen. Desweiteren besteht auch die Möglichkeit, dass das gesamte Licht aus den Linsen auf einen Reflektor gerichtet wird.

Die Anwendungsrichtung des Reflektors ist bei Langfeldleuchten dabei in Querrichtung vorgesehen.

Zusätzlich kann auch noch vorgesehen sein, dass bspw. für einen Verkaufsbereich die Rückseite eines vorzugsweise ebenen bzw. flachen Reflektors mit Werbe-/Infoträgern bestückbar ist, wobei die Rückseite durch den quer verlaufenden Steg der Linsen beleuchtet wird.

Im Gegensatz zu dem in Fig. 5 gezeigten Ausführungsbeispiel, in dem ein im Wesentlichen flacher bzw. ebener Reflektor 7 zum Einsatz kommt, ist der Reflektor 8 bei dem in Fig. 7 gezeigten Ausführungsbeispiel als Blende ausgebildet. Die Blende 8 ist hierbei derart geformt und nach den Linse 6 positioniert, dass der Abstrahlwinkel des von den Linsen 6 abgegebenen Lichts verkleinert bzw. verengt wird. Die in Fig. 7 gezeigte Anordnung zur Lichtabgabe 1 entspricht hierbei ansonsten der Anordnung zur Lichtabgabe 1 aus Fig. 3, wobei das Gehäuse 3 hier etwas längere Schenkel zur Aufnahme der Blende 8 aufweist.

Diese Verkleinerung bzw. Verengung des Abstrahlwinkels des von der Linse 6 abgegebenen Lichts erfolgt durch die Blende 8 hierbei in Querrichtung der Anordnung zur Lichtabgabe 1 bzw. des optischen Elements 2. Dies kann auch der in Fig. 8 gezeigten Lichtabstrahlcharakteristik bzw. Lichtstärkeverteilungskurve entnommen werden, die im Gegensatz zu der in Fig. 2 gezeigten Lichtstärkeverteilungskurve einen geringeren Abstrahlwinkel aufweist wodurch im Vergleich zu der in Fig. 3 gezeigten Anordnung zur Lichtabgabe 1, durch die Blende 8 die Entblendung entsprechend optimiert wird.

Hierdurch ist es bspw. möglich, dass eine entsprechende Anordnung zur Lichtabgabe 1 auch im Kassenbereich eines Verkaufsladens eingesetzt werden kann, da diese die entsprechenden Anforderungen für einen derartigen Arbeitsplatzbereich erfüllt. Desweiteren ist auch der Einsatz bspw. an Bildschirmarbeitsplätzen möglich.

Die in Figur 7 gezeigte Blende 8 wird erfindungsgemäß mit Linsen 6 eingesetzt, die eine Lichtstärkeverteilungskurve entsprechend Fig. 2 aufweisen.

In Fig. 7 besteht die Blende 8 aus zwei an jeder Seite angebrachten gebogenen reflektierenden Elementen, wobei diese Elemente wie auch der Reflektor 7 in Fig. 5 in Längsrichtung der Anordnung zur Lichtabgabe 1 bzw. des optischen Elements 2 angeordnet sind. Bei Linsen 6, die eine Lichtstärkeverteilungskurve entsprechend Fig. 2 aufweisen, beeinflusst hierbei jedes reflektierende Element somit im Wesentlichen einen der beiden Flügel, wodurch eine Veränderung der Flügel bzw. des Winkels zwischen den beiden Flügeln erreicht wird.

Die Blende kann aber auch eine entsprechend andere Form aufweisen. Beispielsweise wäre es auch denkbar, dass die Blende derart ausgestaltet ist, dass eine umlaufende Entblendung durch die Blende realisiert wird. Hierbei ist aber zu beachten, dass die Linsen bereits derart ausgestaltet sein können, dass eine Entblendung in Längsrichtung bereits durch die Linsen erfolgt.

Auch durch die Blende ist es nun wiederum möglich, dass eine entsprechende Anordnung zur Lichtabgabe mit einem entsprechenden optischen Element montiert wird und erst anschließend die Blende je nach Wunsch der Beleuchtung angebracht wird, wodurch der Einsatz der gleichen bzw. einer sehr geringen Zahl unterschiedlicher Linsen für viele verschiedene Beleuchtungsaufgaben möglich wird.

## Patentansprüche

1. Längliche Anordnung zur Lichtabgabe (1), mit mehreren LED-Lichtquellen (4) und mehreren in Lichtabstrahlrichtung nach den LED-Lichtquellen (4) angeordneten Linsen (6), wobei in Lichtabstrahlrichtung nach den Linsen (6) ein Reflektor (7, 8) zur Beeinflussung des von den Linsen (6) abgegebenen Lichts angeordnet ist **dadurch gekennzeichnet, dass** die Lichtstärkeverteilungskurve des von jeder Linse (6) abgegebenen Lichts in der C0/C180-Ebene ein oder mehrere voneinander getrennte Flügel aufweist, die jeweils im wesentlichen in einem Winkelbereich von 0° bis 90°, bezogen auf eine Achse parallel zur Lichtabstrahlrichtung durch den Lichtschwerpunkt der jeweiligen Linse (6), liegen und jeweils einen Spitzenbereich und daran beidseits anschließende Flankenbereiche, in denen die Lichtstärke auf einen deutlich geringeren Wert als in dem Spitzenbereich abfällt, aufweisen, wobei der Spitzenbereich bei Winkeln grösser 0° liegt und eine der Flanken zu dem Winkelbereich um 0° hin abfällt, und dass die Linsen (6) zu einem länglichen optischen Element (2) zusammengefügt sind.

2. Anordnung zur Lichtabgabe nach Anspruch 2,
**dadurch gekennzeichnet,**
**dass** die Lichtstärkeverteilungskurve zwei Flügel aufweist, die, bezogen auf eine Achse parallel zur Lichtabstrahlrichtung durch den Lichtschwerpunkt der jeweiligen Linse (6), im Wesentlichen symmetrisch liegen.

3. Anordnung zur Lichtabgabe nach einem der vorherigen Ansprüche,
**dadurch gekennzeichnet,**
**dass** der Reflektor (7) derart ausgebildet und seitlich vor den Linsen (6) angeordnet ist, dass im Wesentlichen das gesamte von den Linsen (6) abgegebene Licht zu der dem Reflektor (7) gegenüberliegenden Seite der Linsen (6) gelenkt wird.

4. Anordnung zur Lichtabgabe nach Anspruch 4,
**dadurch gekennzeichnet,**
**dass** die den Linsen (6) abgewandte Seite des Reflektors (7) als Werbe-/Infoträger ausgebildet ist.

5. Anordnung zur Lichtabgabe nach einem der Ansprüche 1-2,
**dadurch gekennzeichnet,**
**dass** es sich bei dem Reflektor um eine Blende (8) handelt, die derart ausgebildet und vor den Linsen (6) angeordnet ist, dass der Abstrahlwinkel des von den Linsen (6) abgegebenen Lichts in der C0/C180-Ebene verkleinert bzw. verengt wird.

6. Anordnung zur Lichtabgabe nach einem der vorherigen Ansprüche,
**dadurch gekennzeichnet,**
**dass** jeder LED-Lichtquelle (4) jeweils genau eine Linse (6) des optischen Elements (2) zugeordnet ist.

7. Anordnung zur Lichtabgabe nach einem der vorherigen Ansprüche,
**dadurch gekennzeichnet,**
**dass** nur einem Teil der Linsen (6) der Reflektor (7, 8) zugeordnet ist.

8. Anordnung zur Lichtabgabe nach einem der vorherigen Ansprüche,
**dadurch gekennzeichnet,**
**dass** die Anordnung zur Lichtabgabe (1) ein Gehäuse (3) mit einer Lichtaustritfsöffnung aufweist, wobei in dem Gehäuse (3) die mehreren LED-Lichtquelle (4) angeordnet sind und die mehreren Linsen (6) das Gehäuse (3) in Lichtabstrahlrichtung verschließen.

## Claims

1. Elongate arrangement for emitting light (1), comprising a plurality of LED light sources (4) and a plurality of lenses (6) arranged after the LED light sources (4) in the light emission direction, wherein a reflector (7, 8) for influencing the light emitted from the lenses (6) is arranged after the lenses (6) in the light emission direction, **characterized in that** the light intensity distribution curve of the light emitted from each lens (6) in the C0/C180 plane has one or more wings which are separate from one another and which each lie substantially in an angle range of 0° to 90° relative to an axis parallel to the light emission direction through the light centre of the respective lens (6) and each have a tip region and flank regions adjoining the latter on both sides, in which flank regions the light intensity falls to a considerably lower value than in the tip region, wherein the tip region lies at angles greater than 0° and one of the flanks falls towards the angle range around 0°, and **in that** the lenses (6) are joined together to form an elongate optical element (2).

2. Arrangement for emitting light according to claim 2, **characterized in that** the light intensity distribution curve has two wings which lie substantially symmetrically relative to an axis parallel to the light emission direction through the light centre of the respective lens (6).

3. Arrangement for emitting light according to any of the preceding claims, **characterized in that** the reflector (7) is designed and is arranged laterally in front of the lenses (6) in such a way that substantially all of the light emitted from the lenses (6) is directed to the side of the lenses (6) located opposite the reflector (7).

4. Arrangement for emitting light according to claim 4, **characterized in that** the side of the reflector (7) facing away from the lenses (6) is designed as an advertising/information carrier.

5. Arrangement for emitting light according to any of claims 1 to 2, **characterized in that** the reflector is a diaphragm (8) which is designed and is arranged in front of the lenses (6) in such a way that the emission angle of the light emitted from the lenses (6) in the C0/C180 plane is reduced or narrowed.

6. Arrangement for emitting light according to any of the preceding claims, **characterized in that** in each case precisely one lens (6) of the optical element (2) is assigned to each LED light source (4).

7. Arrangement for emitting light according to any of the preceding claims, **characterized in that** the reflector (7, 8) is assigned only to some of the lenses (6).

8. Arrangement for emitting light according to any of the preceding claims, **characterized in that** the arrangement for emitting light (1) has a housing (3) with a light exit opening, wherein the plurality of LED light sources (4) is arranged in the housing (3) and the plurality of lenses (6) close the housing (3) in the light emission direction.

## Revendications

1. Ensemble allongé pour l'émission de lumière (1), comportant plusieurs sources lumineuses à diodes électroluminescentes (4) et plusieurs lentilles (6) disposées, par référence à la direction d'émission de la lumière, en aval des sources lumineuses à diodes électroluminescentes (4), un réflecteur (7, 8), destiné à influencer la lumière émise par les lentilles (6), étant disposé, par référence à la direction d'émission de la lumière, en aval des lentilles (6), **caractérisé en ce que** la courbe de distribution de l'intensité lumineuse de la lumière émise par chaque lentille (6) comporte dans le plan C0/C180 un ou plusieurs lobes séparés les uns des autres, lesquels sont situés chacun sensiblement dans une zone angulaire de 0° à 90°, par référence à un axe parallèle à la direction d'émission de la lumière à travers le centre de la lumière de chaque lentille (6), et respectivement une zone de sommet et des zones de flanc adjacentes à celle-ci des deux côtés, dans lesquelles l'intensité lumineuse chute à une valeur nettement inférieure à celle dans la zone de sommet, la zone de sommet se situant près des angles supérieurs à 0° et l'un des flancs chute de 0° vers la zone angulaire, et **en ce que** les lentilles (6) sont regroupées pour former un élément optique (2) allongé.

2. Ensemble pour l'émission de lumière selon la revendication 1, **caractérisé en ce que** la courbe de distribution de l'intensité lumineuse comporte deux lobes qui, par référence à un axe parallèle à la direction d'émission de la lumière à travers le centre de la lumière de chaque lentille (6), sont sensiblement symétriques.

3. Ensemble pour l'émission de lumière selon l'une quelconque des revendications précédentes, **caractérisé en ce que** le réflecteur (7) est réalisé et disposé latéralement en amont des lentilles (6), de telle sorte que sensiblement la totalité de la lumière émise par les lentilles (6) est dirigée vers la face des lentilles (6) opposée au réflecteur (7).

4. Ensemble pour l'émission de lumière selon la revendication 4, **caractérisé en ce que** la face du réflecteur (7), détournée des lentilles (6), est réalisée sous forme de support publicitaire ou de support d'informations.

5. Ensemble pour l'émission de lumière selon l'une des revendications 1 à 2, **caractérisé en ce que** le réflecteur est un cache (8) qui est réalisé et disposé en amont des lentilles (6), de telle sorte que l'angle d'émission de la lumière émise par les lentilles (6) se réduit ou se resserre dans le plan C0/C180.

6. Ensemble pour l'émission de lumière selon l'une quelconque des revendications précédentes, **caractérisé en ce qu'**à chaque source lumineuse à diodes électroluminescentes (4) est associée dans chaque cas exactement une lentille (6) de l'élément optique (2).

7. Ensemble pour l'émission de lumière selon l'une quelconque des revendications précédentes, **caractérisé en ce que** le réflecteur (7, 8) est seulement associé à une partie des lentilles (6).

8. Ensemble pour l'émission de lumière selon l'une quelconque des revendications précédentes, **caractérisé en ce que** ledit ensemble pour l'émission de lumière (1) comporte un boîtier (3) avec une ouverture de sortie de la lumière, la pluralité de sources lumineuses à diodes électroluminescentes (4) étant disposée dans le boîtier (3) et la pluralité de lentilles (6) fermant le boîtier (3) dans la direction d'émission de la lumière.
